# EUROPÄISCHE PATENTSCHRIFT

(11) **EP 2 518 297 B1**
(45) Veröffentlichungstag und Bekanntmachung des Hinweises auf die Patenterteilung: **24.02.2016**
(21) Anmeldenummer: 12001303.2
(22) Anmeldetag: 28.02.2012
(51) Int. Cl.: F02D 41/00, F02D 41/24, F02D 41/28

(54) **Bestimmung und Verringerung eines Einspritzmengenunterschieds bei einem Verbrennungsmotor mit mehreren Zylindern**
Detection and reduction of an injection volume difference in a combustion engine with multiple cylinders
Détermination et limitation d'un décalage d'une quantité d'injection dans un moteur à combustion interne doté de plusieurs cylindres

(30) Priorität: 30.04.2011 DE 102011100109
(43) Veröffentlichungstag der Anmeldung: 31.10.2012
(73) Patentinhaber: Volkswagen Aktiengesellschaft, 38440 Wolfsburg (DE)
(72) Erfinder: Kallage, Franz, 30171 Hannover (DE); Schultalbers, Matthias, 38536 Meinersen/Ahnsen (DE); Magnor, Olaf, 38104 Braunschweig (DE); Sprysch, Andreas, 31234 Edemissen (DE); Steinbrecher, Christian, 38518 Gifhorn (DE); Schewik, Martin, 38104 Braunschweig (DE); Berns, Andreas, 38471 Rühen (DE); Hentschel, Lars, 38104 Braunschweig (DE); Schintzel, Kay Dr., 38162 Destedt (DE)

(56) Entgegenhaltungen:
- EP-A2- 1 085 193
- DE-A1-102008 016 662
- DE-A1-102008 033 754
- US-A1- 2009 164 086
- US-B1- 6 304 208

## Beschreibung

Die vorliegende Erfindung betrifft ein Verfahren zur Bestimmung eines Einspritzmengenunterschieds bei einem Verbrennungsmotor mit mehreren Zylindern und eine entsprechenden Vorrichtung sowie ein Verfahren zur Verringerung eines Einspritzmengenunterschieds bei einem Verbrennungsmotor und eine entsprechende Vorrichtung. Die vorliegende Erfindung betrifft insbesondere eine Bestimmung und Verringerung des Einspritzmengenunterschieds bei einem Verbrennungsmotor mit einem gemeinsamen Druckrohr, welches Kraftstoff zu Einspritzventilen der mehreren Zylinder leitet. Einspritzsysteme mit einem derartigen Druckrohr werden auch als Common Rail-Einspritzsysteme bezeichnet.

Bei einem Verbrennungsmotor mit mehreren Zylindern trägt üblicherweise jeder der Zylinder einen Anteil zur Gesamtleistung des Motors bei. Üblicherweise wird dabei angestrebt, dass jeder Zylinder einen gleichen Anteil zur Gesamtleistung des Motors beiträgt. Dadurch können beispielsweise Emissionen, insbesondere eine Partikelemission und eine CO-Emission, verringert werden, ein Verbrauch reduziert werden und eine höhere Laufruhe erreicht werden. Um dieses Ziel zu erreichen, ist es erforderlich, dass jedem Zylinder eine gleiche Kraftstoffmenge zur Verfügung gestellt wird. Derartige Bestrebungen sind bei Einspritzmotoren unter dem Begriff der Einspritzmengengleichstellung bekannt.

In diesem Zusammenhang ist aus der JP 62186034 A eine Verbrennungskraftmaschine bekannt, bei welcher in entsprechende Zylinder eingespritzte Kraftstoffmengen ausgeglichen werden, um Drehmomentschwankungen zu vermeiden. Dabei wird eine tatsächliche Kraftstoffeinspritzmenge aus einer Änderung eines Kraftstoffdrucks in einem Kraftstoffpfad vor und nach einer Einspritzung berechnet, um die grundlegende Einspritzmenge gemäß dem Ergebnis der Berechnung zu korrigieren. Die Verbrennungskraftmaschine weist einen Kraftstoffausgangsanschluss einer Kraftstoffpumpe auf, welcher mit einem Kraftstoffeinspritzventil über einen Kraftstoffpfad verbunden ist, welcher vorzugsweise ein Kraftstoffdrucksammelrohr aufweist, welches gemeinsam für jeden Zylinder und auf dem Weg dazwischen angeordnet ist. Ein Kraftstoffdrucksensor zum Erfassen eines Kraftstoffdrucks in dem Kraftstoffpfad ist in dem Kraftstoffdrucksammelrohr vorgesehen. Auf der Grundlage der Ausgabe des Kraftstoffdrucksensors wird eine Änderung des Drucks vor und nach einer Einspritzung bestimmt, um die tatsächliche Einspritzmenge zu berechnen und die grundlegende Einspritzmenge zu korrigieren.

Voraussetzung für eine derartige Einspritzdruck-basierte Einspritzmengengleichstellung ist eine möglichst genaue Erfassung des Drucks in dem Druckrohr. Eine entsprechende Verarbeitung der Druckwerte in dem Druckrohr erfolgt üblicherweise in einer digitalen Steuereinheit. Daher ist in diesem Zusammenhang eine möglichst genaue Wandlung analoger Druckwerte in entsprechende Digitalwerte erforderlich. In diesem Zusammenhang ist aus der JP 06101550 A ein Verfahren bekannt, um die Steuergenauigkeit einer Drosselklappensteuervorrichtung einer Fahrzeugverbrennungskraftmaschine zu erhöhen. Eine Drosselklappenpositionssensorausgangsspannung, welche die aktuelle Position einer Drosselklappe anzeigt, wird in einem unteren Drosselklappenpositionsbereich erfasst und die Ausgabe eines Erfassungsmittels zum Erfassen der Steuerposition der Drosselklappe wird derart verstärkt, dass die Genauigkeit einer Rückkopplungssteuerung der Drosselklappenposition durch einen Aktuator verstärkt wird. Die Genauigkeit der Steuerung, wenn eine Leerlaufgeschwindigkeitssteuerungsfunktion und eine erste Leerlaufsteuerungsfunktion verwendet werden, wird dadurch erhöht und die Stabilität der Leerlaufgeschwindigkeit kann sichergestellt werden. Weiterhin ist in diesem Zusammenhang aus der US 5,746,178 ein Drosselklappensteuersystem bekannt, welches verhindert, dass eine Ausgabe eines Drosselklappensensors an einem Umschaltpunkt des Drosselklappensensors diskontinuierlich wird, und erreicht dadurch eine kontinuierliche Ausgabe über den gesamten Bereich der Sensorausgabe und dementsprechend kann eine hochgenaue Drosselklappensteuerung durchgeführt werden. Das System umfasst einen ersten Analog-Digital-Wandler zum Wandeln eines Ausgangssignals eines Drosselklappensensors in ein Digitalsignal, einen Verstärker zum Verstärken des Ausgangssignals des Drosselklappensensors, einen zweiten Analog-Digital-Wandler zum Wandeln des verstärkten Ausgangssignals in ein Digitalsignal und einen Verstärkungsfaktoreinsteller zum Empfangen von Ausgaben von dem einen oder dem anderen der Analog-Digital-Wandler und zum Skalieren des empfangenen Ausgangssignals. Eine Korrektur wird für den Verstärkungsfaktor des Einstellers bereitgestellt, wodurch ein kontinuierliches tatsächliches Öffnungsgradsignal ohne Stufen über den gesamten Bereich der Drosselklappensensorausgabe erzielbar ist.

Aus dem Dokument DE 10 2008 033 754 ist ein Verfahren zur Ermittlung der Masse des in einen Zylinder eines Verbrennungsmotors eingespritzten Kraftstoffs bei Kraftfahrzeugen bekannt, die mit einem Common-Rail-Einspritzsystem versehen sind. Bei dem Verfahren wird der Raildruck vor und nach einem Einspritzvorgang gemessen. Aus der ermittelten Druckdifferenz wird die Masse des eingespritztem Kraftstoffs errechnet.

Aus dem Dokument DE 10 2008 016 662 ist ein Verfahren bekannt, bei dem der Kraftstoffdruck in einem Common-Rail aufrechterhalten und der Kraftstoff durch zeitlich gesteuerte Injektoren in die Zylinder eines Kraftfahrzeugs einspritzt. Dabei wird die eingespritzte Kraftstoffmenge online laufend ermittelt, indem die Kraftstoffmenge anhand eines von einem Drucksensor gemessenen Drucksignals berechnet, mit der gewünschten Kraftstoffmenge verglichen und durch eine Korrektur eines Einspritzparameters korrigiert wird.

Die Dokumente EP 1 085 193 und US 2009/0164086 offenbaren ebenfalls Verfahren, bei denen der Kraftstoffdruck in einem Common-Rail ermittelt und die anhand der ermittelten Daten einzuspritzende Kraftstoffmenge berechnet wird.

Aufgabe der vorliegenden Erfindung ist es, ein verbessertes Verfahren zur Mengengleichstellung bereitzustellen, welches insbesondere eine hohe Systemrobustheit aufweist, so dass das Verfahren auch beispielsweise im Falle einer Ventilverkokung oder gealterter Ventilen zuverlässig arbeitet.

Gemäß der vorliegenden Erfindung wird diese Aufgabe durch ein Verfahren zur Bestimmung eines Einspritzmengenunterschieds bei einem Verbrennungsmotor mit mehreren Zylindern nach Anspruch 1, ein Verfahren zur Verringerung eines Einspritzmengenunterschieds bei einem Verbrennungsmotor mit mehreren Zylindern nach Anspruch 7 eine Vorrichtung zur Bestimmung eines Einspritzmengenunterschieds bei einem Verbrennungsmotor mit mehreren Zylindern nach Anspruch 8 und ein Fahrzeug nach Anspruch 10 gelöst. Die abhängigen Ansprüche definieren bevorzugte und vorteilhafte Ausführungsformen der vorliegenden Erfindung.

Gemäß der vorliegenden Erfindung wird ein Verfahren zur Bestimmung eines Einspritzmengenunterschieds bei einem Verbrennungsmotor mit mehreren Zylindern bereitgestellt. Der Einspritzmengenunterschied umfasst einen Unterschied zwischen einer ersten Einspritzmenge in einen ersten Zylinder der mehreren Zylinder und einer zweiten Einspritzmenge in einen zweiten Zylinder der mehreren Zylinder. Bei einem Verbrennungsmotor mit mehr als zwei Zylindern, beispielsweise vier Zylindern oder sechs Zylindern, kann der Einspritzmengenunterschied zwischen zwei beliebigen der vier oder sechs Zylinder bestimmt werden oder der Einspritzmengenunterschied zwischen einem Referenzzylinder und einem beliebigen weiteren Zylinder bestimmt werden. Der Verbrennungsmotor umfasst weiterhin ein Druckrohr zur Zuführung von Kraftstoff zu Einspritzventilen von zumindest dem ersten und dem zweiten Zylinder. Vorzugsweise umfasst der Verbrennungsmotor ein gemeinsames Druckrohr zur Zuführung von Kraftstoff zu den Einspritzventilen von allen Zylindern. Eine Einspritzung mit einem derartigen gemeinsamen Druckrohr wird auch als Common Rail-Einspritzung bezeichnet. Bei dem Verfahren wird zumindest für den ersten Zylinder und den zweiten Zylinder, vorzugsweise für jeden Zylinder, folgendes durchgeführt: in dem jeweiligen Zylinder werden mehrere zeitlich aufeinanderfolgende erste Druckwerte in dem Druckrohr vor einer Kraftstoffeinspritzung in den Zylinder erfasst und mehrere zeitlich aufeinanderfolgende zweite Druckwerte in dem Druckrohr nach der Kraftstoffeinspritzung in den jeweiligen Zylinder erfasst. Die mehreren ersten Druckwerte werden statistisch analysiert und die mehreren zweiten Druckwerte werden statistisch analysiert. Auf der Grundlage der mehreren ersten Druckwerte und der mehreren zweite Druckwerte wird für den jeweiligen Zylinder ein jeweiliger Differenzdruckwert bestimmt, wenn die mehreren ersten Druckwerte und die mehreren zweiten Druckwerte mindestens eine vorbestimmte statistische Eigenschaft erfüllen.

Somit wird für den ersten Zylinder und den zweiten Zylinder, oder gegebenenfalls für jeden der mehreren Zylinder, jeweils ein Druckdifferenzwert bestimmt, sofern die zugrundeliegenden erfassten Druckwerte vorbestimmte statistische Eigenschaften erfüllen. In Abhängigkeit von dem Druckdifferenzwert des ersten Zylinders und dem Druckdifferenzwert des zweiten Zylinders wird der Einspritzmengenunterschied zwischen dem ersten Zylinder und dem zweiten Zylinder bestimmt. Ebenso können Einspritzmengenunterschiede zwischen weiteren der mehreren Zylinder in Abhängigkeit von entsprechenden Druckdifferenzwerten dieser Zylinder bestimmt werden. Indem die ersten und zweiten Druckwerte statistisch analysiert werden und nur dann ein Druckdifferenzwert für den jeweiligen Zylinder bestimmt wird, wenn die ersten Druckwerte und die zweiten Druckwerte bestimmte statistische Eigenschaften erfüllen, kann sichergestellt werden, dass nur Druckwerte für die Bestimmung des Einspritzmengenunterschieds berücksichtigt werden, welche nicht oder nur geringfügig störbehaftet sind. Dadurch kann eine nachgeschaltete Kraftstoffdruck-basierte Einspritzmengengleichstellung auf zuverlässigen Daten arbeiten, wodurch die Robustheit der Einspritzmengengleichstellung erhöht werden kann.

Gemäß einer Ausführungsform wird zum Bestimmen des Druckdifferenzwerts des jeweiligen Zylinders ein erster Druckmittelwert durch Mitteln der mehreren ersten Druckwerte und ein zweiter Druckmittelwert durch Mitteln der mehreren zweiten Druckwerte bestimmt. Der Druckdifferenzwert wird dann in Abhängigkeit von dem ersten Druckmittelwert und dem zweiten Druckmittelwert bestimmt. Da der Druckdifferenzwert nur dann bestimmt wird, wenn die ersten und zweiten Druckwerte vorbestimmte statistische Eigenschaften erfüllen, kann der Druckdifferenzwert auf einfache Art und Weise zuverlässig anhand der Mittelwerte der ersten Druckwerte und zweiten Druckwerte bestimmt werden. Beinhalten die Druckwerte transiente Störungen, beispielsweise in Form von Signalspitzen, beispielsweise aufgrund von Zündereignissen, wird der Druckdifferenzwert nicht bestimmt und die Messung verworfen. Erfüllen die Druckwerte hingegen die vorbestimmten statistischen Eigenschaften, so steht eine ausreichende Anzahl von Druckwerten zur Verfügung, um durch Mittelung einen mittleren Druck vor der Kraftstoffeinspritzung und einen mittleren Druck nach der Kraftstoffeinspritzung zuverlässig bestimmen zu können. Auf der Grundlage der Drücke vor und nach der Kraftstoffeinspritzung kann dann der Druckdifferenzwert zuverlässig bestimmt werden. Der Druckdifferenzwert steht in Beziehung zu der in den Zylinder eingespritzten Kraftstoffmenge und kann daher direkt zur Einspritzmengengleichstellung verwendet werden.

Gemäß einer weiteren Ausführungsform umfasst das statistische Analysieren der mehreren ersten Druckwerte ein Bestimmen und Analysieren eines Histogramms der mehreren ersten Druckwerte. Ebenso kann das statistische Analysieren der mehreren zweiten Druckwerte ein Bestimmen und Analysieren eines Histogramms der mehreren zweiten Druckwerte umfassen. Das Histogramm stellt beispielsweise eine Häufigkeitsverteilung der mehreren ersten bzw. zweiten Druckwerte dar. Anhand der Häufigkeitsverteilung kann beurteilt werden, ob transiente Störungen oder Signalspitzen, beispielsweise aufgrund von Zündereignissen, die Druckwerte verfälscht haben. Beispielsweise kann die Häufigkeitsverteilung daraufhin überprüft werden, ob sie im Wesentlichen einer Normalverteilung entspricht oder nicht. Wenn die ersten bzw. zweiten Druckwerte im Wesentlichen einer Normalverteilung entsprechen, liegen keine Störungen vor und die Druckdifferenz kann anhand eines Unterschieds zwischen einem Mittelwert der ersten Druckwerte und einem Mittelwert der zweiten Druckwerte bestimmt werden. Ob die Häufigkeitsverteilung im Wesentlichen einer Normalverteilung entspricht oder nicht, kann beispielsweise anhand einer Varianz der Druckwerte festgestellt werden.

Gemäß einer weiteren Ausführungsform werden die mehreren ersten und zweiten Druckwerte für zumindest den ersten Zylinder und den zweiten Zylinder mit einem gemeinsamen Drucksensor, welcher in dem gemeinsamen Druckrohr angeordnet ist, erfasst. Darüber hinaus können, wenn Einspritzmengenunterschiede für alle Zylinder des Verbrennungsmotors bestimmt werden sollen, die mehreren ersten und zweiten Druckwerte für jeden der mehreren Zylinder mit den gemeinsamen Drucksensor in dem gemeinsamen Druckrohr erfasst werden. Dadurch ist eine kostengünstige Realisierung des Verfahrens mit nur einem gemeinsamen Drucksensor möglich.

Gemäß einer weiteren Ausführungsform stellt der Drucksensor ein elektrisches Analogsignal bereit, welches einen aktuellen Druck in dem Druckrohr darstellt. Ein Druckwert des aktuellen Drucks wird aus dem elektrischen Analogsignal folgendermaßen gewonnen: das elektrische Analogsignal des Drucksensors wird in ein erstes Digitalsignal umgewandelt. In Abhängigkeit von dem ersten Digitalsignal wird ein analoges Offsetsignal erzeugt. Aus dem elektrischen Analogsignal des Drucksensors und dem Offsetsignal wird ein analoges Differenzsignal erzeugt, welches in ein zweites Digitalsignal umgewandelt wird. Der Druckwert wird schließlich in Abhängigkeit von dem ersten Digitalsignal und dem zweiten Digitalsignal bestimmt. Insbesondere im Umfeld von Automobilen weisen Analog-Digital-Wandler-Bausteine nur eine verhältnismäßig geringe Auflösung von beispielsweise 8, 10 oder 12 Bit auf. Derartige Wandlerbausteine sind kostengünstig verfügbar, schnell und zuverlässig. Zur Bestimmung der Druckdifferenzwerte reicht jedoch diese Auflösung unter Umständen nicht aus. Daher wird, wie zuvor beschrieben, das elektrische Analogsignal des Drucksensors zunächst in ein erstes Digitalsignal mit beispielsweise einer Auflösung von 8, 10 oder 12 Bit umgewandelt. Das erste Digitalsignal wird wiederum in ein analoges sogenanntes Offsetsignal umgewandelt, welches beispielsweise mithilfe eines Differenzverstärkers von dem elektrischen Analogsignal des Drucksensors abgezogen wird. Das so gewonnenen analoge Differenzsignal kann wiederum, vorzugsweise in einer verstärkten Form, einem weiteren 8, 10 oder 12 Bit Analog-Digital-Wandler zugeführt werden, welcher aus dem Differenzsignal das zweite Digitalsignal bildet. Durch Kombinieren des ersten und zweiten Digitalsignals kann ein Digitalsignal höherer Auflösung mit beispielsweise 15 Bit gebildet werden. Somit lässt sich das elektrische Analogsignal erheblich genauer erfassen als mit im Fahrzeugbereich üblichen Auflösungsgenauigkeiten. Dabei können übliche Analog-Digital-Wandler mit geringer Auflösung verwendet werden. Somit ist eine kostengünstige und sehr genaue Erfassung der Druckwerte möglich.

Gemäß einer Ausführungsform wird eine Kraftstoffdruckpumpe, welche Kraftstoff in das Druckrohr pumpt, angesteuert. Die Kraftstoffpumpe wird derart angesteuert, dass sie in einem Zeitraum von einem Beginn des Erfassens der mehreren ersten Druckwerte bis zum Ende des Erfassens der mehreren zweiten Druckwerte keinen Kraftstoff in das Druckrohr pumpt. Um die von einem Einspritzventil abgegebene Kraftstoffmenge anhand des Druckabfalls in dem Druckrohr während eines Einspritzvorgangs zuverlässig bestimmen zu können, sollte der Druck in dem Druckrohr einzig aufgrund der von dem Einspritzventil abgegebenen Kraftstoffmenge verändert werden. Demzufolge sollte in dem Zeitraum, in dem die mehreren ersten Druckwerte erfasst werden, die Kraftstoffmenge durch das Einspritzventil eingespritzt wird und die mehreren zweiten Druckwerte erfasst werden, kein Kraftstoff in das Druckrohr nachgefördert werden. Durch eine geeignete Ansteuerung der Kraftstoffpumpe, wie zuvor beschrieben, kann dies auf einfache Art und Weise erreicht werden.

Gemäß der vorliegenden Erfindung wird weiterhin ein Verfahren zur Verringerung eines Einspritzmengenunterschieds bei einem Verbrennungsmotor mit mehreren Zylindern bereitgestellt. Der Einspritzmengenunterschied umfasst einen Unterschied zwischen einer ersten Einspritzmenge, welche in einen beliebigen ersten Zylinder der mehreren Zylinder eingespritzt wird, und einer zweiten Einspritzmenge, welche in einen anderen zweiten Zylinder der mehreren Zylinder eingespritzt wird. Zur Zuführung von Kraftstoff zu Einspritzventilen von zumindest dem ersten und dem zweiten Zylinder, vorzugsweise zu allen der mehreren Zylinder, umfasst der Verbrennungsmotor ein Druckrohr. Bei dem Verfahren wird ein Einspritzmengenunterschied zwischen zumindest dem ersten Zylinder und dem zweiten Zylinder wie zuvor beschrieben bestimmt und Ventilansteuerzeitspannen der Einspritzventile werden in Abhängigkeit von dem bestimmten Einspritzmengenunterschied eingestellt. Aufgrund der robusten Bestimmung des Einspritzmengenunterschieds zwischen den Zylindern kann eine Einspritzmengengleichstellung zuverlässig durchgeführt werden. Da die zuvor bestimmten Druckdifferenzwerte in Beziehung zu den Einspritzmengen stehen, können die Einspritzmengen auf der Grundlage der Druckdifferenzwerte korrigiert werden.

Weiterhin wird gemäß der vorliegenden Erfindung eine Vorrichtung zur Bestimmung eines Einspritzmengenunterschieds bei einem Verbrennungsmotor mit mehreren Zylindern bereitgestellt. Der Einspritzmengenunterschied umfasst einen Unterschied zwischen einer ersten Einspritzmenge in einen ersten Zylinder der mehreren Zylinder und einer zweiten Einspritzmenge in einen zweiten Zylinder der mehreren Zylinder. Der Verbrennungsmotor umfasst ein Druckrohr zur Zuführung von Kraftstoff zu Einspritzventilen von zumindest dem ersten und zweiten Zylinder. Die Vorrichtung zur Bestimmung des Einspritzmengenunterschieds umfasst mindestens einen Drucksensor, welcher in dem Druckrohr zur Erfassung von Kraftstoffdruckwerten in dem Druckrohr angeordnet ist, und eine Verarbeitungseinheit, welche mit dem mindestens einen Drucksensor gekoppelt ist. Die Verarbeitungseinheit ist ausgestaltet, für zumindest den ersten Zylinder und den zweiten Zylinder jeweils mehrere zeitlich aufeinanderfolgende erste Druckwerte vor einer Einspritzung in den jeweiligen Zylinder mit dem Drucksensor zu erfassen und mehrere zeitlich aufeinanderfolgende zweite Druckwerte zu erfassen, welche nach der Einspritzung in den Zylinder in dem Druckrohr herrschen. Die mehreren ersten Druckwerte werden statistische analysiert und die mehreren zweiten Druckwerte werden statistisch analysiert. Auf der Grundlage der mehreren ersten Druckwerte und der mehreren zweiten Druckwerte wird ein Druckdifferenzwert für den jeweiligen Zylinder bestimmt, wenn die mehreren ersten Druckwerte und die mehreren zweiten Druckwerte eine vorbestimmte statistische Eigenschaft erfüllen, welche bei der statistischen Analyse der ersten und zweiten Druckwerte bestimmt wurde. Somit kann für den ersten Zylinder und den zweiten Zylinder jeweils ein Druckdifferenzwert bestimmt werden. Der Einspritzmengenunterschied zwischen dem ersten Zylinder und dem zweiten Zylinder wird in Abhängigkeit von dem Druckdifferenzwert des ersten Zylinders und dem Druckdifferenzwert des zweiten Zylinders bestimmt, da der Druckdifferenzwert und die eingespritzte Kraftstoffmenge im Verhältnis zueinander stehen.

Durch Vergleichen der Druckdifferenzwerte der verschiedenen Zylinder ist es daher auf einfache Art und Weise möglich, Einspritzmengenunterschiede festzustellen und bei der Bemessung nachfolgender Einspritzmengen, beispielsweise über veränderte Ventilansteuerzeiten, zu berücksichtigen und zu korrigieren, so dass eine Mengengleichstellung erreicht werden kann. Durch das statistische Analysieren der ersten und zweiten Druckwerte können störbehaftete Messungen zuverlässig und auf einfache Art und Weise erkannt werden. Wenn Störungen erkannt wurden, können die Messwerte verworfen werden, so dass Einspritzmengenunterschiede nur auf der Grundlage von störungsarmen oder störungsfreien Messwerten bestimmt werden.

Darüber hinaus kann die zuvor beschriebene Vorrichtung zur Durchführung des zuvor beschriebenen Verfahrens oder einer seiner Ausführungsformen ausgestaltet sein, so dass die Vorrichtung auch die im Zusammenhang mit dem zuvor beschriebenen Verfahren aufgeführten Vorteile aufweist.

Die vorliegende Erfindung wird nachfolgend unter Bezugnahme auf die beigefügten Figuren anhand von bevorzugten Ausführungsformen beschrieben werden.
Fig. 1 zeigt schematisch einen Verbrennungsmotor mit einer Vorrichtung zur Bestimmung eines Einspritzmengenunterschieds gemäß einer Ausführungsform der vorliegenden Erfindung.
Fig. 2 zeigt einen Kraftstoffdruckverlauf in einem Druckrohr vor und nach einem Einspritzvorgang.
Fig. 3A und Fig. 3B zeigen Histogramme von Kraftstoffdruckwerten gemäß der vorliegenden Erfindung.
Fig. 4 zeigt schematisch eine Schaltung zur Digitalisierung von einem Drucksensorsignal gemäß einer Ausführungsform der vorliegenden Erfindung.
Fig. 5 zeigt eine Aufteilung eines Messbereichs zum Erfassen von Druckwerten mit der in Fig. 4 gezeigten Schaltung in acht Abschnitte.
Fig. 6 zeigt schematisch ein Fahrzeug mit einer Vorrichtung zur Bestimmung eines Einspritzmengenunterschieds gemäß einer Ausführungsform der vorliegenden Erfindung.

Fig. 1 zeigt schematisch einen Verbrennungsmotor 1 mit vier Zylindern 2-5, welchen jeweils ein Einspritzventil 6-9 zugeordnet ist. Die Einspritzventile 6-9 sind beispielsweise elektrisch gesteuerte Einspritzventile, welche aufgrund einer elektrischen Ansteuerung einen Kraftstofffluss durch das Einspritzventil freigeben oder sperren. Eingangsseitig sind die Einspritzventile 6-9 über jeweils zugeordnete Leitungen 10-13 mit einem gemeinsamen Druckrohr 14 verbunden. Ausgangsseitig stehen die Einspritzventile 6-9 mit den Innenräumen der Zylinder 2-5 in Verbindung. Mithilfe einer Kraftstoffpumpe 15 wird Kraftstoff von einem Kraftstofftank über eine Leitung 16 in das Druckrohr 14 geleitet. Die Kraftstoffpumpe 15 baut beim Pumpen des Kraftstoffs einen Druck in dem Druckrohr 14 auf, welcher ausreichend groß ist, um den Kraftstoff bei geöffneten Einspritzventilen 6-9 in die Zylinder 2-5 zu spritzen. In dem Druckrohr 14 ist ein Drucksensor 17 angeordnet, welcher in Abhängigkeit von dem in dem Druckrohr 14 herrschenden Kraftstoffdruck ein entsprechendes analoges Spannungssignal bereitstellt. Dieses Spannungssignal wird über eine elektrische Leitung 18 einer Verarbeitungseinheit 19 zugeführt. In der Verarbeitungseinheit 19 wird das dem Kraftstoffdruck entsprechende elektrische Signal des Drucksensors 17 digitalisiert und beispielsweise mithilfe einer digitalen Steuerung oder einem Mikroprozessor weiterverarbeitet. Die in Fig. 1 dargestellte Anordnung mit dem gemeinsamen Druckrohr 14 für die Einspritzventile 7-9 wird auch als Common Rail-Einspritzung bezeichnet.

Bei einem Verbrennungsmotor mit mehreren Zylindern ergibt sich bei der Einspritzung von Kraftstoff in die einzelnen Zylinder durch Streuungen insbesondere der mechanischen Eigenschaften der Einspritzvorrichtung, beispielsweise der Einspritzventile 6-9, bei beispielsweise einem Dieselmotor mit dem gemeinsamen Druckrohr 14 ein systematischer Fehler. Beispielsweise können aufgrund von Fertigungstoleranzen der Einspritzventile 6-9 und unterschiedlicher Abnutzung bzw. Alterungserscheinungen bei gleicher Einspritzdauer und ansonsten identischen Randbedingungen unterschiedliche Kraftstoffmengen für die Verbrennung in die einzelnen Zylindern 2-5 zugeführt werden. Die unterschiedlichen Kraftstoffmengen führen zu einer unterschiedlichen Leitungsabgabe der einzelnen Zylinder 2-5, wodurch eine Laufruhe des Verbrennungsmotors 1 beeinträchtigt werden kann und eine Menge an schädlichen Abgaskomponenten erhöht werden kann. Darüber hinaus kann der Verbrauch des Verbrennungsmotors durch die unterschiedlichen Einspritzmengen erhöht werden. Um die Einspritzmengen der einzelnen Zylinder 2-5 aneinander anzugleichen, ist es zunächst erforderlich, die Einspritzmengenunterschiede zwischen den Zylindern 2-5 zu bestimmen.

Zur Bestimmung der Einspritzmenge wird eine Druckdifferenz zwischen einem Druck vor und einem Druck nach einer Einspritzung zylinderindividuell mithilfe des Drucksensors 17 bestimmt. Die Druckdifferenz, d.h. der Druckabfall in dem Druckrohr 14, welcher während des Einspritzvorgangs auftritt, steht in direkter Beziehung zu der bei dem Einspritzvorgang eingespritzten Kraftstoffmenge. Dazu wird der Druck in dem Druckrohr 14 vor der Einspritzung mit dem Druck in dem Druckrohr 14 nach der Einspritzung verglichen. Für eine gewisse Zeit bleibt der Druck in dem Druckrohr 14 vor der Einspritzung im Wesentlichen auf einem Niveau, einem so genannten Druckplateau, und ebenso bleibt der Druck in dem Druckrohr 14 nach der Einspritzung im Wesentlichen auf einem weiteren Niveau oder Druckplateau. In diesen Druckplateaus können jedoch transiente Störungen auftreten, beispielsweise in Form von Druckspitzen, welche durch Zündereignisse auftreten.

Fig. 2 zeigt einen Druckverlauf 21 (durchgezogene Linie) vor und nach einem Einspritzvorgang 22. Deutlich zu erkennen sind das Druckplateau 23 vor der Einspritzung 22 und das Druckplateau 24 nach der Einspritzung 22. Aus dem Druckunterschied zwischen den Druckplateaus 23 und 24 kann eine Druckdifferenz 25 bestimmt werden, welche als Maß für die eingespritzte Kraftstoffmenge in den entsprechenden Zylinder verwendet werden kann. Wie aus Fig. 2 weiterhin ersichtlich ist, schwankt der Druckverlauf innerhalb der Plateaus 23 und 24. Durch eine Filterung der Druckwerte können diese Schwankungen verringert werden, wie in Fig. 2 durch die gestrichelte Linie 26 dargestellt ist. Ein mittlerer Druckwert 27 des Druckplateaus 23 vor der Einspritzung kann beispielsweise durch eine Mittelung der gefilterten Druckwerte 26 in einem geeigneten Bereich vor der Einspritzung 22 bestimmt werden. Ebenso kann ein mittlerer Druckwert 28 durch Mittelung der gefilterten Druckwerte 26 in einem geeigneten Bereich des Druckplateaus 24 nach der Einspritzung 22 bestimmt werden. Die geeigneten Bereiche vor und nach der Einspritzung 22 werden mit einem vorbestimmten Sicherheitsabstand zum Einspritzzeitpunkt gewählt, so dass durch die Einspritzung veränderte Druckwerte nicht in die Bestimmung der Druckdifferenz 25 eingehen.

Durch die Filterung können transiente Störungen im Bereich der Druckplateaus 23 und 24 beseitigt werden. Nichtsdestotrotz können sowohl transiente Störungen als auch Signalspitzen im Bereich der Druckplateaus 23 und 24 die Messung verfälschen, so dass daraus fehlerhafte mittlere Druckwerte 27 und 28 resultieren. Um dies zu vermeiden, werden die gemessenen Druckwerte vor der Einspritzung 22 und die gemessenen Druckwerte nach der Einspritzung 22 jeweils einer statistischen Analyse unterzogen. Anhand der statistischen Analyse wird bestimmt, ob die erfassten Druckwerte plausibel sind oder nicht. Dazu werden die Druckwerte des Plateaus 23 vor der Einspritzung 22 in ein Histogramm eingetragen. Fig. 3A und 3B zeigen mögliche Histogramme, welche auf der Grundlage der Druckwerte entstehen können. Anhand des Histogramms kann dann entschieden werden, ob die Druckwerte plausibel sind oder nicht. Fig. 3A zeigt eine Häufigkeitsverteilung der Druckwerte, welche im Wesentlichen einer Normalverteilung entspricht. Wenn keine Signalspitzen und nur geringe transiente Störungen in dem Druckplateau 23 vorhanden sind, wird üblicherweise eine Häufigkeitsverteilung wie in Fig 3A auftreten, welche im Wesentlichen der Normalverteilung entspricht. Die Druckwerte können demzufolge als plausibel eingestuft werden. Fig. 3B zeigt eine Häufigkeitsverteilung, welche nicht-normalverteilt ist, sondern zwei Verteilungsschwerpunkte aufweist. Eine derartige nicht-normalverteilte Häufigkeitsverteilung ist nicht plausibel und daher besteht die Gefahr, dass ein aus den Druckwerten bestimmter Mittelwert nicht für die Bestimmung der Druckdifferenz und der Einspritzmenge geeignet ist. Demzufolge wird eine Messung verworfen, wenn anhand des Histogramms eine nicht plausible Häufigkeitsverteilung festgestellt wird. Ebenso wird für die Druckwerte des Druckplateaus 24 nach der Einspritzung 22 ein entsprechendes Histogramm erstellt und auf seine Plausibilität hin analysiert. Wenn Druckwerte von einem der Plateaus 23 oder 24 als nicht plausibel eingestuft werden, wird die gesamte Messung verworfen. Dadurch können Fehlsteuerungen aufgrund von fehlerhaften Messwerten vermieden werden.

Wie aus Fig. 2 weiterhin ersichtlich ist, muss der Druck in einem weiten Druckbereich mit hoher Genauigkeit erfasst werden. Da die Auswertung der von dem Drucksensor 17 erfassten Druckwerte üblicherweise mithilfe einer digitalen Steuerung durchgeführt wird, sind die von dem Drucksensor 17 bereitgestellten Analogsignale mit einer möglichst hohen Auflösung in entsprechende Digitalsignale umzuwandeln. Darüber hinaus ist eine hohe Geschwindigkeit bei der Umwandlung der analogen Signale des Sensors 17 in entsprechende digitale Signale erforderlich, um eine geeignet hohe Abtastfrequenz des Druckverlaufs in dem Druckrohr 14 zu erreichen. Aus Kosten- und Zuverlässigkeitsgründen werden im Automotive-Umfeld üblicherweise nur Analog-Digital-Wandler-Bausteine mit einer relativ geringen Auflösung von typischerweise 8, 10 oder 12 Bit verwendet. Diese Wandlerbausteine weisen üblicherweise eine ausreichend hohe Wandelgeschwindigkeit auf, die relativ geringe Auflösung reicht jedoch für das zuvor beschriebene Verfahren im Allgemeinen nicht aus. Daher wird das Spannungssignal, welches von dem Drucksensor 17 über die Leitung 18 zu der Verarbeitungseinheit 19 übertragen wird, mit beispielsweise der in Fig. 4 dargestellten Schaltung in einen entsprechenden Digitalwert umgewandelt. Dazu umfasst die Verarbeitungseinheit 19 einen Mikrocontroller 40, welcher mehrere Analog-Digital-Wandlereingänge 41-43 für mehrere Analog-Digital-Wanlder ADC1, ADC2 und ADC3 aufweist. Jeder der Analog-Digital-Wandler weist beispielsweise eine Auflösung von 10 oder 12 Bit auf. Das Spannungssignal Ue wird einerseits über den Eingang 41 dem ADC1 zugeführt und zustätzlich über einen Impedanzwandler 44 an einen Verstärker 45 geführt. Eine Offsetspannung U_{Offset} für den Verstärker 45 wird über einen Digital-Analog-Wandler-Bausten DAC 46 eingestellt. Dadurch kann an dem Eingang 42 des ADC2 ein verstärkter Signalausschnitt des Spannungssignals Ue in ein entsprechendes Digitalsignal umgewandelt werden. Am Eingang 43 liegt die Offsetspannung zur Kontrolle an dem Mikrocontroller 40 an. Die Einstellung der Offsetspannung U_{Offset} erfolgt über einen Ausgang 47 des Mikrocontrollers 40, welcher den Digital-Analog-Wandler 46 steuert. Das in Fig. 4 gezeigte Schaltungsbeispiel kann durch einen Ersatz der kontinuierlichen Einstellung der Offsetspannung U_{Offset} durch eine Einstellung von diskreten Offsetspannungen vereinfacht werden. Zudem kann die Kontrollmessung der Offsetspannung in dem Mikrocontroller 40 entfallen.

Eine mögliche Unterteilung des Spannungsmessbereichs durch die Einrichtung eines stufenweise parametrierbaren Spannungsoffsets und einer festen Verstärkung des Spannungssignals Ue ist in Fig. 5 dargestellt. Beispielsweise soll ein Spannungssignal Ue im Bereich von 0-5 Volt mit einer hohen Auflösung erfasst werden. Dies wird durch Verstärkung des Signals um den Faktor 4,5 und ausschnittsweiser Erfassung in acht Messbereichen zu je 12 Bit erreicht. Die Messbereiche überlappen sich jeweils um die Hälfte ihrer Größe. Der Ausgang des ADC2 wird beispielsweise im Raster von 1 ms ausgelesen und die Werte in einem entsprechenden Puffer abgelegt. Die Auswahl der Messbereiche 0-7 der Fig. 5 erfolgt in Abhängigkeit einer Messung des Spannungssignals Ue mithilfe des Analog-Digital-Wandlers ADC1 und einer entsprechenden Einstellung des Digital-Analog-Wandlers DAC 46. Mithilfe der Schaltung der Fig. 4 kann die Auflösung bei der Digitalisierung des Drucksensorsignals Ue erheblich verbessert werden, ohne dass die Wandlungszeiten erheblich vergrößert werden. Somit ist eine kostengünstige und genaue Erfassung von Druckwerten in dem Druckrohr 14 mit üblichen Analog-Digital-Wandlern möglich.

Fig. 6 zeigt schließlich ein Fahrzeug 60 mit dem Verbrennungsmotor 1 und einer Vorrichtung 61 zur Bestimmung eines Einspritzmengenunterschieds bei dem Verbrennungsmotor 1. Die Vorrichtung 61 umfasst beispielsweise die Komponenten 17-19 der Fig. 1. Die Vorrichtung 61 kann weiterhin eine Motorsteuerung für den Verbrennungsmotor 1 umfassen und auf Grundlage des bestimmten Einspritzmengenunterschieds die Einspritzmengen der einzelnen Zylinder 2-5 individuell einstellen, um somit eine Einspritzmengengleichstellung der Zylinder 2-5 zu erreichen.

## Patentansprüche

1. Verfahren zur Bestimmung eines Einspritzmengenunterschieds bei einem Verbrennungsmotor mit mehreren Zylindern, wobei der Einspritzmengenunterschied einen Unterschied zwischen einer ersten Einspritzmenge in einen ersten Zylinder der mehreren Zylinder (2-5) und einer zweiten Einspritzmenge in einen zweiten Zylinder der mehreren Zylinder (2-5) umfasst, wobei der Verbrennungsmotor (1) ein Druckrohr (14) zur Zuführung von Kraftstoff zu Einspritzventilen (6-9) von zumindest dem ersten und zweiten Zylinder umfasst, wobei das Verfahren umfasst:
- für zumindest den ersten Zylinder und den zweiten Zylinder jeweils:
- Erfassen mehrerer zeitlich aufeinanderfolgender erster Druckwerte (23) in dem Druckrohr (14) vor einer Kraftstoffeinspritzung (22) in den Zylinder,
- Erfassen mehrerer zeitlich aufeinanderfolgender zweiter Druckwerte (24) in dem Druckrohr (14) nach der Kraftstoffeinspritzung (22) in den Zylinder,
- Bestimmen eines Histogramms, welches eine Häufigkeitsverteilung der mehreren ersten und der mehreren zweiten Druckwerte (23, 24) darstellt, und
- Bestimmen, ob die Häufigkeitsverteilung im Wesentlichen einer Normalverteilung entspricht oder nicht , und
- Bestimmen eines Druckdifferenzwerts (25) für den Zylinder auf der Grundlage der mehrerer ersten Druckwerte (23) und der mehreren zweiten Druckwerte (24), wenn die mehreren ersten Druckwerte (23) und die mehreren zweiten Druckwerte (24) mindestens im Wesentlichen einer Normalverteilung entsprechen, und
- Bestimmen des Einspritzmengenunterschieds in Abhängigkeit von dem Druckdifferenzwert (25) des ersten Zylinders und dem Druckdifferenzwert (25) des zweiten Zylinders.

2. Verfahren nach Anspruch 1, wobei der Schritt des Bestimmens des Druckdifferenzwerts (25) umfasst:
- Bestimmen eines ersten Druckmittelwerts (27) durch Mitteln der mehreren ersten Druckwerte (23),
- Bestimmen eines zweiten Druckmittelwerts (28) durch Mitteln der mehreren zweiten Druckwerte (24), und
- Bestimmen des Druckdifferenzwerts (25) in Abhängigkeit von dem ersten Druckmittelwert (27) und dem zweiten Druckmittelwert (28).

3. Verfahren nach einem der vorhergehenden Ansprüche, wobei die mehreren zeitlich aufeinanderfolgenden ersten Druckwerte (23) und die mehreren zeitlich aufeinanderfolgenden zweiten Druckwerte (24) für zumindest den ersten Zylinder und den zweiten Zylinder in einem gemeinsamen Druckrohr (14) zur Zuführung von Kraftstoff zu den Einspritzventilen (6-9) von zumindest dem ersten und zweiten Zylinder erfasst werden.

4. Verfahren nach einem der vorhergehenden Ansprüche, wobei die mehreren ersten (23) und zweiten Druckwerte (24) für zumindest den ersten Zylinder und den zweiten Zylinder mit einem gemeinsamen Drucksensor (17), welcher in dem gemeinsamen Druckrohr (14) angeordnet ist, erfasst werden.

5. Verfahren nach Anspruch 4, wobei der Drucksensor (17) ein einen aktuellen Druck darstellendes elektrisches Analogsignal Ue bereitstellt, wobei ein Erfassen eines Druckwerts der mehreren ersten (23) oder zweiten Druckwerte (24) mit dem in dem Druckrohr (14) angeordneten Drucksensor (17) umfasst:
- Umwandeln des elektrischen Analogsignals Ue des Drucksensors (17) in ein erstes Digitalsignal,
- Erzeugen eines analogen Offset-Signals U_{Offset} in Abhängigkeit von dem ersten Digitalsignal,
- Erzeugen eines analogen Differenzsignals aus dem elektrischen Analogsignal Ue des Drucksensors (17) und dem Offset-Signal U_{Offset},
- Umwandeln des Differenzsignals in ein zweites Digitalsignal, und
- Bestimmen des Druckwerts in Abhängigkeit von dem ersten Digitalsignal und dem zweiten Digitalsignal.

6. Verfahren nach einem der vorhergehenden Ansprüche, ferner umfassend ein Ansteuern einer Kraftstoffdruckpumpe (15), welche Kraftstoff in das Druckrohr (14) pumpt, wobei die Kraftstoffpumpe (15) derart angesteuert wird, dass sie in einem Zeitraum von dem Erfassen der mehreren ersten Druckwerte (23) bis zum Erfassen der mehreren zweiten Druckwerte (24) keinen Kraftstoff in das Druckrohr (14) pumpt.

7. Verfahren zur Verringerung eines Einspritzmengenunterschieds bei einem Verbrennungsmotor mit mehreren Zylindern, wobei ein Einspritzmengenunterschied einen Unterschied zwischen einer ersten Einspritzmenge in einen ersten Zylinder der mehreren Zylinder (2-5) und einer zweiten Einspritzmenge in einen zweiten Zylinder (2-5) der mehreren Zylin der umfasst, wobei der Verbrennungsmotor (1) ein Druckrohr (14) zur Zuführung von Kraftstoff zu Einspritzventilen (6-9) von zumindest dem ersten und zweiten Zylinder umfasst, wobei das Verfahren umfasst:
- Bestimmen eines Einspritzmengenunterschieds zwischen zumindest dem ersten Zylinder und dem zweiten Zylinder nach einem der vorhergehenden Ansprüche, und
- Einstellen von Ventilansteuerzeitspannen der Einspritzventile (6-9) in Abhängigkeit von dem bestimmten Einspritzmengenunterschied.

8. Vorrichtung zur Bestimmung eines Einspritzmengenunterschieds bei einem Verbrennungsmotor mit mehreren Zylindern, wobei der Einspritzmengenunterschied einen Unterschied zwischen einer ersten Einspritzmenge in einen ersten Zylinder der mehreren Zylinder (2-5) und einer zweiten Einspritzmenge in einen zweiten Zylinder der mehreren Zylinder (2-5) umfasst, wobei der Verbrennungsmotor (1) ein Druckrohr (14) zur Zuführung von Kraftstoff zu Einspritzventilen (6-9) von zumindest dem ersten und zweiten Zylinder umfasst, wobei die Vorrichtung (61) umfasst:
- mindestens einen Drucksensor (17), welcher in dem Druckrohr (14) zur Erfassung von Kraftstoffdruckwerten in dem Druckrohr (14) angeordnet ist, und
- eine Verarbeitungseinheit (19), welche mit dem mindestens einen Drucksensor (17) gekoppelt ist und welche ausgestaltet ist,
für zumindest den ersten Zylinder und den zweiten Zylinder jeweils:
mehrere zeitlich aufeinanderfolgende erste Druckwerte (23) vor einer Einspritzung (22) in den Zylinder mit dem mindestens einen Drucksensor (17) zu erfassen,
mehrere zeitlich aufeinanderfolgende zweite Druckwerte (24) nach der Einspritzung (22) in den Zylinder mit dem mindestens einen Drucksensor (17) zu erfassen,
ein Histogramms, welches eine Häufigkeitsverteilung der mehreren ersten und der mehreren zweiten Druckwerte (23, 24) darstellt, zu bestimmen und
zu bestimmen, ob die Häufigkeitsverteilung im Wesentlichen einer Normalverteilung entspricht oder nicht.
, und
einen Druckdifferenzwert (25) für den Zylinder auf der Grundlage der mehrerer ersten Druckwerte (23) und der mehreren zweiten Druckwerte (24) zu bestimmen, wenn die mehreren ersten Druckwerte (23) und die mehreren zweiten Druckwerte (24) im Wesentlichen einer Normalverteilung entsprechen, und
den Einspritzmengenunterschied in Abhängigkeit von dem Druckdifferenzwert (25) des ersten Zylinders und dem Druckdifferenzwert (25) des zweiten Zylinders zu bestimmen.

9. Vorrichtung nach Anspruch 8, wobei die Vorrichtung (61) zur Durchführung des Verfahrens nach einem der Ansprüche 2-7 ausgestaltet ist.

10. Fahrzeug mit einer Vorrichtung (61) nach Anspruch 8 oder 9.

## Claims

1. Method for determining an injection volume difference in a combustion engine having a plurality of cylinders, wherein the injection volume difference comprises a difference between a first injection volume into a first cylinder of the plurality of cylinders (2-5) and a second injection volume into a second cylinder of the plurality of cylinders (2-5), wherein the combustion engine (1) comprises a pressure pipe (14) for feeding fuel to injection valves (6-9) of at least the first and second cylinders, wherein the method comprises:
- for at least the first cylinder and the second cylinder, in each case:
- detecting a plurality of chronologically successive first pressure values (23) in the pressure pipe (14) before a fuel injection (22) into the cylinder,
- detecting a plurality of chronologically successive second pressure values (24) in the pressure pipe (14) after the fuel injection (22) into the cylinder,
- determining a histogram which represents a frequency distribution of the plurality of first and the plurality of second pressure values (23, 24) and
- determining whether the frequency distribution corresponds essentially to a normal distribution or not,
and
- determining a pressure difference value (25) for the cylinder on the basis of the plurality of first pressure values (23) and the plurality of second pressure values (24), if the plurality of first pressure values (23) and the plurality of second pressure values (24) correspond at least essentially to a normal distribution, and
- determining the injection volume difference as a function of the pressure difference value (25) of the first cylinder and the pressure difference value (25) of the second cylinder.

2. Method according to Claim 1, wherein the step of determining the pressure difference value (25) comprises:
- determining a first mean pressure value (27) by averaging the plurality of first pressure values (23),
- determining a second mean pressure value (28) by averaging the plurality of second pressure values (24), and
- determining the pressure difference value (25) as a function of the first mean pressure value (27) and the second mean pressure value (28).

3. Method according to one of the preceding claims, wherein the plurality of chronologically successive first pressure values (23) and the plurality of chronologically successive second pressure values (24) are detected for at least the first cylinder and the second cylinder in a common pressure pipe (14) for feeding fuel to the injection valves (6-9) of at least the first and the second cylinders.

4. Method according to one of the preceding claims, wherein the plurality of first pressure values (23) and second pressure values (24) are detected for at least the first cylinder and the second cylinder with a common pressure sensor (17) which is arranged in the common pressure pipe (14).

5. Method according to Claim 4, wherein the pressure sensor (17) provides an electrical analogue signal Ue which represents a current pressure, wherein detection of a pressure value of the plurality of first pressures values (23) or second pressure values (24) with the pressure sensor (17) arranged in the pressure pipe (14) comprises:
- converting the electrical analogue signal Ue of the pressure sensor (17) into a first digital signal,
- generating an analogue offset signal U_{offset} as a function of the first digital signal,
- generating an analogue difference signal from the electrical analogue signal Ue of the pressure sensor (17) and the offset signal U_{offset},
- converting the difference signal into a second digital signal, and
- determining the pressure value as a function of the first digital signal and the second digital signal.

6. Method according to one of the preceding claims, also comprising actuating a fuel pressure pump (15) which pumps fuel into the pressure pipe (14), wherein the fuel pump (15) is actuated in such a way that in a time period from the detection of the plurality of first pressure values (23) up to the detection of the plurality of second pressure values (24) said fuel pump (15) does not pump any fuel into the pressure pipe (14).

7. Method for reducing an injection volume difference in a combustion engine having a plurality of cylinders, wherein an injection volume difference comprises a difference between a first injection volume into a first cylinder of the plurality of cylinders (2-5) and a second injection volume into a second cylinder of the plurality of cylinders (2-5), wherein the combustion engine (1) comprises a pressure pipe (14) for feeding fuel to injection valves (6-9) of at least the first and second cylinders, wherein the method comprises:
- determining an injection volume difference between at least the first cylinder and the second cylinder according to one of the preceding claims, and
- setting valve actuation time periods of the injection valves (6-9) as a function of the determined injection volume difference.

8. Device for determining an injection volume difference in a combustion engine having a plurality of cylinders, wherein the injection volume difference comprises a difference between a first injection volume into a first cylinder of the plurality of cylinders (2-5) and a second injection volume into a second cylinder of the plurality of cylinders (2-5), wherein the combustion engine (1) comprises a pressure pipe (14) for feeding fuel to injection valves (6-9) of at least the first and second cylinders, wherein the device (61) comprises:
- at least one pressure sensor (17) which is arranged in the pressure pipe (14) for detecting fuel pressure values in the pressure pipe (14), and
- a processing unit (19) which is coupled to the at least one pressure sensor (17) and which is configured, for at least the first cylinder and the second cylinder, in each case:
to detect a plurality of chronologically successive first pressure values (23) before an injection (22) into the cylinder with the at least one pressure sensor (17),
to detect a plurality of chronologically successive second pressure values (24) after the injection (22) into the cylinder with the at least one pressure sensor (17),
to determine a histogram which represents a frequency distribution of the plurality of first and the plurality of second pressure values (23, 24), and
to determine whether the frequency distribution corresponds essentially to a normal distribution or not,
and
to determine a pressure difference value (25) for the cylinder on the basis of the plurality of first pressure values (23) and the plurality of second pressure values (24), if the plurality of first pressure values (23) and the plurality of second pressure values (24) correspond essentially to a normal distribution, and
to determine the injection volume difference as a function of the pressure difference value (25) of the first cylinder and the pressure difference value (25) of the second cylinder.

9. Device according to Claim 8, wherein the device (61) is configured to carry out the method according to one of Claims 2-7.

10. Vehicle having a device (61) according to Claim 8 or 9.

## Revendications

1. Procédé de détermination d'une différence de quantité d'injection dans un moteur à combustion interne comprenant plusieurs cylindres, la différence de quantité d'injection comprenant une différence entre une première quantité d'injection dans un premier cylindre de la pluralité de cylindres (2-5) et une deuxième quantité d'injection dans un deuxième cylindre de la pluralité de cylindres (2-5), le moteur à combustion interne (1) comprenant un tube de pression (14) pour l'alimentation en carburant à des soupapes d'injection (6-9) d'au moins le premier et le deuxième cylindre, le procédé comprenant :
- pour au moins le premier cylindre et le deuxième cylindre, à chaque fois :
- la détection de plusieurs premières valeurs de pression (23) successives dans le temps dans le tube de pression (14) avant une injection de carburant (22) dans le cylindre,
- la détection de plusieurs deuxièmes valeurs de pression (24) successives dans le temps dans le tube de pression (14) après l'injection de carburant (22) dans le cylindre,
- la détermination d'un histogramme, qui constitue une distribution de la fréquence des plusieurs premières et des plusieurs deuxièmes valeurs de pression (23, 24), et
- la détermination pour établir si la répartition de la fréquence correspond essentiellement à une répartition normale ou non, et
- la détermination d'une valeur de différence de pression (25) pour le cylindre sur la base des plusieurs premières valeurs de pression (23) et des plusieurs deuxièmes valeurs de pression (24) lorsque les plusieurs premières valeurs de pression (23) et les plusieurs deuxièmes valeurs de pression (24) correspondent essentiellement à une répartition normale, et
- la détermination de la différence de quantité d'injection en fonction de la valeur de différence de pression (25) du premier cylindre et de la valeur de différence de pression (25) du deuxième cylindre.

2. Procédé selon la revendication 1, dans lequel l'étape de détermination de la valeur de différence de pression (25) comprend :
- la détermination d'une première valeur moyenne de pression (27) par moyennage des plusieurs premières valeurs de pression (23),
- la détermination d'une deuxième valeur moyenne de pression (28) par moyennage des plusieurs deuxièmes valeurs de pression (24), et
- la détermination de la valeur de différence de pression (25) en fonction de la première valeur moyenne de pression (27) et de la deuxième valeur moyenne de pression (28).

3. Procédé selon l'une quelconque des revendications précédentes, dans lequel les plusieurs premières valeurs de pression (23) successives dans le temps et les plusieurs deuxièmes valeurs de pression (24) successives dans le temps pour au moins le premier cylindre et le deuxième cylindre sont détectées dans un tube de pression commun (14) pour l'alimentation en carburant aux soupapes d'injection (6-9) d'au moins le premier et le deuxième cylindre.

4. Procédé selon l'une quelconque des revendications précédentes, dans lequel les plusieurs premières (23) et deuxièmes (24) valeurs de pression pour au moins le premier cylindre et le deuxième cylindre sont détectées avec un capteur de pression commun (17) qui est disposé dans le tube de pression commun (14).

5. Procédé selon la revendication 4, dans lequel le capteur de pression (17) fournit un signal analogique Ue représentant une pression actuelle, une détection d'une valeur de pression des plusieurs premières (23) ou deuxièmes (24) valeurs de pression avec le capteur de pression (17) disposé dans le tube de pression (14) comprenant :
- la conversion du signal analogique électrique Ue du capteur de pression (17) en un premier signal numérique,
- la génération d'un signal analogique de décalage U_{Offset} en fonction du premier signal numérique,
- la génération d'un signal de différence analogique à partir du signal analogique électrique Ue du capteur de pression (17) et du signal de décalage U_{Offset},
- la conversion du signal de différence en un deuxième signal numérique, et
- la détermination de la valeur de pression en fonction du premier signal numérique et du deuxième signal numérique.

6. Procédé selon l'une quelconque des revendications précédentes, comprenant en outre une commande d'une pompe de pression à carburant (15) qui pompe du carburant dans le tube de pression (14), la pompe à carburant (15) étant commandée de telle sorte qu'elle ne pompe aucun carburant dans le tube de pression (14) dans un intervalle de temps entre la détection des plusieurs premières valeurs de pression (23) et la détection des plusieurs deuxièmes valeurs de pression (24).

7. Procédé pour réduire une différence de quantité d'injection dans un moteur à combustion interne comprenant plusieurs cylindres, une différence de quantité d'injection comprenant une différence entre une première quantité d'injection dans un premier cylindre de la pluralité de cylindres (2-5) et une deuxième quantité d'injection dans un deuxième cylindre de la pluralité de cylindres (2-5), le moteur à combustion interne (1) comprenant un tube de pression (14) pour l'alimentation en carburant à des soupapes d'injection (6-9) d'au moins le premier et le deuxième cylindre, le procédé comprenant :
- la détermination d'une différence de quantité d'injection entre au moins le premier cylindre et le deuxième cylindre selon l'une quelconque des revendications précédentes, et
- l'ajustement des intervalles de temps de commande des soupapes des soupapes d'injection (6-9) en fonction de la différence de quantité d'injection déterminée.

8. Dispositif pour déterminer la différence de quantité d'injection dans un moteur à combustion interne comprenant plusieurs cylindres, dans lequel la différence de quantité d'injection comprend une différence entre une première quantité d'injection dans un premier cylindre de la pluralité de cylindres (2-5) et une deuxième quantité d'injection dans un deuxième cylindre de la pluralité de cylindres (2-5), le moteur à combustion interne (1) comprenant un tube de pression (14) pour l'alimentation en carburant à des soupapes d'injection (6-9) d'au moins le premier et le deuxième cylindre, le dispositif (61) comprenant :
- au moins un capteur de pression (17) qui est disposé dans le tube de pression (14) pour détecter des valeurs de pression de carburant dans le tube de pression (14), et
- une unité de traitement (19) qui est accouplée à l'au moins un capteur de pression (17) et qui est configurée
pour au moins le premier cylindre et le deuxième cylindre à chaque fois :
pour détecter plusieurs premières valeurs de pression (23) successives dans le temps avant une injection (22) dans le cylindre avec l'au moins un capteur de pression (17),
pour détecter plusieurs deuxièmes valeurs de pression (24) successives dans le temps après l'injection (22) dans le cylindre avec l'au moins un capteur de pression (17),
pour déterminer un histogramme qui représente une répartition de la fréquence des plusieurs premières et des plusieurs deuxièmes valeurs de pression (23, 24), et
pour déterminer si la répartition de la fréquence correspond essentiellement à une répartition normale ou non, et
pour déterminer une valeur de différence de pression (25) pour le cylindre sur la base des plusieurs premières valeurs de pression (23) et des plusieurs deuxièmes valeurs de pression (24), lorsque les plusieurs premières valeurs de pression (23) et les plusieurs deuxièmes valeurs de pression (24) correspondent essentiellement à une répartition normale, et
pour déterminer la différence de quantité d'injection en fonction de la valeur de différence de pression (25) du premier cylindre et de la valeur de différence de pression (25) du deuxième cylindre.

9. Dispositif selon la revendication 8, dans lequel le dispositif (61) est réalisé pour mettre en oeuvre le procédé selon l'une quelconque des revendications 2 à 7.

10. Véhicule comprenant un dispositif (61) selon la revendication 8 ou 9.
